# EUROPÄISCHE PATENTSCHRIFT

(11) **EP 1 509 666 B1**
(45) Veröffentlichungstag und Bekanntmachung des Hinweises auf die Patenterteilung: **30.07.2008**
(21) Anmeldenummer: 03735703.5
(22) Anmeldetag: 16.05.2003
(51) Int. Cl.: E05F 15/12

(54) **ANTRIEB MIT HEBELGETRIEBE ZUM VERSCHENKEN EINER FAHRZEUGTÜR ODER FAHRZEUGKLAPPE**
DRIVE WITH A LEVER GEAR FOR PIVOTING A VEHICLE DOOR OR VEHICLE LID
SYSTEME DE COMMANDE A MECANISME D'ACTIONNEMENT A LEVIER CONCU POUR FAIRE PIVOTER UNE PORTE OU UNE TRAPPE DE VEHICULE

(30) Priorität: 18.05.2002 DE 10222290
(43) Veröffentlichungstag der Anmeldung: 02.03.2005
(73) Patentinhaber: Valeo Sicherheitssysteme GmbH, 85253 Erdweg (DE)
(72) Erfinder: BITTNER, Eric, 81669 München (DE); HUMEZ, Thomas, 85221 Dachau (DE); SCHACHTL, Stephan, 80805 München (DE); ZANG, Holger, 85221 Dachau (DE)
(74) Vertreter: Croonenbroek, Thomas Jakob
(86) Internationale Anmeldenummer: PCT/EP2003/050168
(87) Internationale Veröffentlichungsnummer: WO 2003/097978

(56) Entgegenhaltungen:
- EP-A- 0 826 859
- DE-A- 10 152 696
- DE-A- 19 934 629
- FR-A- 2 562 943
- US-B1- 6 195 940

## Beschreibung

Die Erfindung betrifft einen Antrieb zum Verschwenken einer mit einer Scharnierachse drehfest verbindbaren Fahrzeugtür oder Fahrzeugklappe (Heckklappe, Motorhaube etc.).

Ein derartiger Antrieb zum automatischen Verschwenken der Heckklappe eines Kraftfahrzeuges ist beispielsweise aus der nicht vorveröffentlichten deutschen Patentanmeldung 101 52 696.2 bekannt. Dabei wird durch eine entsprechende Betätigung eines z.B. in der Instrumententafel vorgesehenen Schalters über eine elektronische Steuereinrichtung ein Elektromotor aktiviert, der dann auf ein nachgeschaltetes Hebelgetriebe wirkt. Das Hebelgetriebe besteht aus einem mit dem Motor verbundenen Antriebshebel und einem mit der Scharnierachse eines Scharnierbügels, an dem die Heckklappe des Fahrzeuges befestigt ist, verbundenen Abtriebshebel, wobei Antriebs- und Abtriebshebel über zwei parallel zueinander angeordnete Kupplungshebel gelenkig miteinander verbunden sind.

Nachteilig ist bei diesem Antrieb, daß das Hebelgetriebe immer noch relativ viele Bauteile benötigt und einen relativ hohen Bauraumbedarf besitzt.

Der Erfindung liegt die Aufgabe zugrunde, einen Antrieb mit einem Hebelgetriebe zum Verschwenken von Fahrzeugtüren oder Fahrzeugklappen anzugeben, bei dem der Bauraumbedarf des Hebelgetriebes geringer gewählt werden kann, als dieses mit bekannten vergleichbaren Antrieben möglich ist.

Diese Aufgabe wird erfindungsgemäß durch die Merkmale des Anspruchs I gelöst. Weitere, besonders vorteilhafte Ausgestaltungen der Erfindung offenbaren die Unteransprüche.

Die Erfindung beruht im wesentlichen auf dem Gedanken, den Antriebshebel und den Abtriebshebel direkt gelenkig miteinander zu verbinden und auf die Verwendung zusätzlicher Kupplungshebel zu verzichten. Da die Schwenkachsen der beiden Hebel nicht deckungsgleich liegen, ist die gelenkige Verbindung derart ausgestaltet, daß die Hebel eine Ausgleichsbewegung gegeneinander ausführen können.

Hierzu ist vorzugsweise einer der beiden Hebel mit einem lagernden Element verbunden und der jeweils andere Hebel mit einem Langloch versehen, in welches das lagernde Element eingreift. Bei dem lagernden Element kann es sich beispielsweise um einen Rollenkörper handeln.

Bei der gelenkigen Verbindung zwischen dem Antriebshebel und dem Abtriebshebel kann es sich auch um ein Gelenk-, Nadel- oder Pendelrollenlager handeln, wobei das jeweilige Lager derart ausgebildet ist, daß es zusätzlich zu der vorstehend erwähnten Ausgleichsbewegung auch die zwischen den Schwenkachsen der beiden Hebel auftretenden Winkelversätze während des gesamten Verstellweges ausgleicht.

Das Langloch des Abtriebshebels kann gerade, aber auch gebogen ausgebildet sein, so daß das lagernde Element bei Auftreten von Spannungen zwischen den Hebeln jeweils eine stabile Lage einnimmt.

Abgesehen von dem relativ geringen Bauraumbedarf weist der erfindungsgemäße Antrieb den Vorteil auf, daß nur eine geringe Anzahl von Bauteilen erforderlich ist. Ferner kann auf einfache Weise durch entsprechende Wahl der Hebelbewegungen auch ein gewünschter Drehmomentverlauf während des Verstellweges der Hebel mechanisch realisiert werden.

Um den Bauraumbedarf weiter zu optimieren, hat es sich ferner als vorteilhaft erwiesen, wenn das Hebelgetriebe und der Motor in einem gemeinsamen Gehäuse angeordnet sind.

Weitere Einzelheiten und Vorteile der Erfindung ergeben sich aus den folgenden anhand von Figuren erläuterten Ausführungsbeispielen. Es zeigen:
Fig.1 die perspektivische Darstellung eines erfindungsgemäßen Antriebes mit Hebelgetriebe und mit gestrichelt angedeuteter Heckklappe eines Fahrzeuges, wobei sich die Heckklappe in ihrer geöffneten Stellung befindet;
Fig.2 eine Seitenansicht des in Fig.1 dargestellten Hebelgetriebes von der in Fig.1 mit II bezeichneten Seite und
Fig.3 eine Fig.2 entsprechende Seitenansicht, wobei die Hebel des Hebelgetriebes in eine der geschlossenen Stellung der Heckklappe entsprechenden Lage verschwenkt sind.

In den Fig.1 ist mit 1 ein Antrieb zum Verschwenken einer mit einem Scharnierbügel 2 drehfest verbundenen, gestrichelt angedeuteten Heckklappe 3 eines Kraftfahrzeuges bezeichnet. Der Scharnierbügel 2 ist drehfest mit einer Scharnierachse 4 verbunden, welche schwenkbar an einem nicht dargestellten Scharnier angeordnet ist.

Der Antrieb 1 umfaßt einen Elektromotor 5, welcher an der Karosserie eines Fahrzeuges (nicht dargestellt) befestigt ist, und ein mit dem Elektromotor 5 verbundenes Hebelgetriebe 6.

Das Hebelgetriebe 6 weist einen Antriebshebel 7 (Fig.2) auf, welcher mit der Abtriebswelle (nicht dargestellt) des Elektromotors 5 (oder eines nicht dargestellten) Zwischengetriebes drehfest verbunden ist. Die Schwenkachse des Antriebshebels 7 ist in den Fig.2 und 3 mit dem Bezugszeichen 8 bezeichnet.

Außerdem umfaßt das Hebelgetriebe 6 einen Abtriebshebel 9, der mit der Scharnierachse 4 über eine Formschlußverbindung (z.B. Verzahnung) drehfest verbunden ist und dessen Schwenkachse 10 von der Schwenkachse 8 des Antriebshebels 7 zwar beabstandet, aber im wesentlichen parallel zu dieser angeordnet ist.

Der Antriebshebel 7 und der Abtriebshebel 9 des Hebelgetriebes 6 sind an ihren den jeweiligen Schwenkachsen 8, 10 abgewandten Enden über ein Rollenlager 11 miteinander gelenkig verbunden. Dabei weist das Rollenlager 11 einen an dem Antriebshebel 7 drehbar befestigten Rollenkörper 12 und der Abtriebshebel 9 ein Langloch 13 auf, in welches der Rollenkörper 12 eingreift. Auf seiner der Heckklappe 3 zugewandten Seite wird der Rollenkörper 12 durch den Kopf 14 einer Niete, mittels welcher er an dem Antriebshebel 7 befestigt ist, abgedeckt.

Soll die Heckklappe 3 aus der in Fig. 1 dargestellten geöffneten Position nach unten verschwenkt werden, so wird der Elektromotor 5 über eine entsprechende Schaltungsvorrichtung (nicht dargestellt) aktiviert. Der Antriebshebel 7 wird dann durch den Elektromotor 5 im Uhrzeigersinn nach oben um die Schwenkachse 8 geschwenkt und nimmt über das Rollenlager 11 den Abtriebshebel 9 mit. Dieser wird um die Schwenkachse 10 verschwenkt und dreht die Scharnierachse 4 im Uhrzeigersinn. Die Heckklappe 3 wird geschlossen.

Die aufgrund der unterschiedlichen Lagen der Schwenkachsen 8 und 10 bei den Schwenkbewegungen der beiden Hebel 7 und 9 erforderlichen Ausgleichsbewegungen werden durch das Rollenlager 11 sichergestellt.

Wie den Figuren 2 und 3 entnehmbar ist, befindet sich der Elektromotor 5 sowie ein sich an diesen anschließendes Teil des Hebelgetriebes 6 in einem gemeinsamen Antriebsgehä u-se 15. Dabei weist das Antriebsgehäuse 15 einen den Abtriebshebel 9 zugewandten separaten Raumbereich 16 mit zwei Seitenwänden 17, 18 auf, welche die Schwenkbewegung des Abtriebshebels 9 mechanisch begrenzen. Hierzu ist ein an dem Abtriebshebel 9 befestigter Nocken 19 vorgesehen, der in den separaten Raumbereich 16 eingreift.

Die Erfindung ist selbstverständlich nicht auf das vorstehend beschriebene Ausführungsbeispiel beschränkt. So kann beispielsweise das Rollenlager durch ein Gelenk-, Nadel-oder Pendelrollenlager ersetzt werden, wobei das jeweilige Lager derart ausgebildet ist, daß zwischen den Schwenkachsen der beiden Hebel eventuell auftretende Winkelversätze durch das entsprechende Lager ausgeglichen wird.

Bei dem Motor kann es sich auch um einen hydraulisch oder pneumatisch angetriebenen Motor handeln.

### Bezugszeichenliste

- 1: Antrieb
- 2: Scharnierbügel
- 3: Heckklappe, Fahrzeugklappe
- 4: Scharnierachse
- 5: Elektromotor, Motor
- 6: Hebelgetriebe, Getriebe
- 7: Antriebshebel, Hebel
- 8: Schwenkachse
- 9: Abtriebshebel, Hebel
- 10: Schwenkachse
- 11: Rollenlager
- 12: Rollenkörper, lagernde Element
- 13: Langloch
- 14: Kopf
- 15: Antriebsgehäuse
- 16: Raumbereich
- 17,18: Seitenwände
- 19: Nocken

## Patentansprüche

1. Antrieb zum Verschwenken einer mit einer Scharnierachse (4) drehfest verbindbaren Fahrzeugtür oder Fahrzeugklappe (3) eines Kraftfahrzeuges mit den Merkmalen:
a) der Antrieb (1) umfaßt einen Motor (5) und ein diesem nachgeschaltetes Hebelgetriebe (6);
b) das Hebelgetriebe (6) weist einen mit dem Motor (5) drehfest verbundenen Antriebshebel (7) und einen mit der Scharnierachse (4) verbindbaren Abtriebshebel (9) auf,
c) die Schwenkachsen (8, 10) des Antriebshebels (7) und des Abtriebshebels (9) sind voneinander beabstandet und im wesentlichen parallel zueinander angeordnet;
d) die den Schwenkachsen (8, 10) abgewandten Enden des Antriebshebels (7) und des Abtriebshebels (9) sind direkt gelenkig miteinander verbunden, derart, daß sie bei der Schwenkbewegung der Hebel (7, 9) eine Ausgleichsbewegung gegeneinander ausführen können.

2. Antrieb nach Anspruch 1, **dadurch gekennzeichnet, daß** zur gelenkigen Verbindung zwischen dem Antriebshebel (7) und dem Abtriebshebel (9) einer der beiden Hebel (7, 9) mit einem lagernden Element (12) verbunden ist und der jeweils andere Hebel (9, 7) ein Langloch (13) enthält, in welches das lagernde Element (12) eingreift.

3. Antrieb nach Anspruch 2, **dadurch gekennzeichnet, daß** es sich bei dem lagernden Element (12) um einen Rollenkörper handelt.

4. Antrieb nach Anspruch 2, **dadurch gekennzeichnet, daß** es sich bei der gelenkigen Verbindung zwischen dem Antriebshebel (7) und dem Abtriebshebel (9) um ein Gelenk-, Nadel- oder Pendelrollenlager handelt, wobei das jeweilige Lager derart ausgebildet ist, daß es zwischen den Schwenkachsen (8, 10) der Hebel (7, 9) auftretende Winkelversätze ausgleicht.

5. Antrieb nach Anspruch 3, **dadurch gekennzeichnet, daß** das Langloch (13) des Abtriebshebels (9) gebogen ausgebildet ist, derart, daß das lagernde Element (12) bei Spannungen der Hebel (7, 9) gegeneinander eine stabile Lage einnehmen kann.

6. Antrieb nach einem der Ansprüche 1 bis 5, **dadurch gekennzeichnet, daß** der Abtriebshebel (9) auf seiner der Scharnierachse (4) zugewandten Seite einen Nocken (19) trägt, der in einen separaten, zwei Seitenwände (17, 18) aufweisenden Raumbereich (16) des Antriebsgehäuses (15) eingreift, wobei der Abstand der Seitenwände (17, 18) derart gewählt ist, daß sie die vorgegebene maximale Schwenkbewegung des Nockens (19) und damit auch der Scharnierachse (4) begrenzen.

7. Antrieb nach einem der Ansprüche 1 bis 6, **dadurch gekennzeichnet, daß** das Hebelgetriebe (6) und der Motor (5) in einem gemeinsamen Gehäuse angeordnet sind.

## Claims

1. Drive with a hinge axle (4) for pivoting a vehicle door or vehicle lid (3) of a motor vehicle, connected in a rotationally secure fashion,
**characterized in that**:
a) the drive (1) encompasses a motor (5) and a lever gear (6) subsequent to this;
b) the lever gear (6) shows a drive lever (7) connected in a rotationally secure fashion with the motor (5) and a drive lever (9) linked with the hinge axle (4),
c) the pivoting axes (8, 10) of the drive lever (7) and the drive lever (9) are spaced apart from one another and are arranged substantially parallel to one another;
d) the ends of drive lever (7) and the drive lever (9), facing away from the pivoting axes (8, 10), are directly connected to one another in articulated fashion, in such as way that during the pivoting motion of the levers (7, 9) they are able to execute a compensatory motion against one another.

2. Drive according to Claim 1, **characterized in that**, for the articulated connection between the drive lever (7) and the drive lever (9), one of the two levers (7, 9) is connected with a bearing element (12), and the other respective lever (9, 7) has a slotted hole (13), which is engaged by the bearing element (12).

3. Drive according to Claim 2, **characterized in that** the bearing element (12) is a roller body.

4. Drive according to Claim 2, **characterized in that** the articulated connection between the drive lever (7) and the drive lever (9) is a spherical, needle or self-aligning roller bearing, whereby the respective bearing is formed in such a manner that it compensates for angular misalignments, occurring between the pivoting axes (8, 10) of the levers (7, 9).

5. Drive according to Claim 3, **characterized in that** the slotted hole (13) of the drive lever (9) is curved in such a way that the bearing element (12) is able to achieve a stable position, when there is tension of the levers (7, 9) exerted against one another.

6. Drive according to one of the Claims 1 through 5, **characterized in that** the drive lever (9), on its side facing the hinge axle (4), is fitted with a cam (19), which engages a separate spatial area (16) showing two side walls (17, 18), located in the drive housing (15), whereby the distance separating the side walls (17, 18) is selected so that it limits the predefined maximum pivotal movement of the cam (19), and thereby that of the hinge axle (4).

7. Drive according to one of the Claims 1 through 6, **characterized in that** the lever gear (6) and the motor (5) are arranged so as to be contained in a shared housing.

## Revendications

1. Système de commande pour faire pivoter une porte ou trappe (3) d'un véhicule automobile apte à être reliée solidaire en rotation à un axe de charnière (4), comportant les caractéristiques suivantes :
a) le système de commande (1) comprend un moteur (5) et en sortie de celui-ci un mécanisme d'actionnement à levier (6) ;
b) le mécanisme d'actionnement à levier (6) présente un levier d'entraînement (7) solidaire en rotation avec le moteur (5) et un levier entraîné (9) apte à être relié à un axe de charnière (4),
c) les axes de pivotement (8, 10) du levier d'entraînement (7) et du levier entraîné (9) sont espacés l'un de l'autre et disposés sensiblement parallèlement l'un à l'autre ;
d) les extrémités du levier d'entraînement (7) et du levier entraîné (9) opposées aux axes de pivotement (8, 10) sont directement reliées entre elles de manière articulée de manière qu'elles puissent, en cas de pivotement du levier (7, 9), effectuer un mouvement de compensation l'une par rapport à l'autre.

2. Système de commande selon la revendication 1, **caractérisé en ce que** pour la liaison articulée entre le levier d'entraînement (7) et le levier entraîné (9), l'un des deux leviers (7, 9) est relié a un élément palier (12) et l'autre levier (9, 7) respectivement comporte un trou oblong (13) dans lequel s'engage l'élément palier (12).

3. Système de commande selon la revendication 2, **caractérisé en ce que** l'élément palier (12) est un corps de roulement.

4. Système de commande selon la revendication 2, **caractérisé en ce que** la liaison articulée entre le levier d'entraînement (7) et le levier entraîné (9) est du type roulement articulé ou à aiguille ou à rotule, le palier respectif étant réalisé de manière à compenser les décalages angulaires apparaissant entre les axes de pivotement (8, 10) des leviers (7, 9).

5. Système de commande selon la revendication 3, **caractérisé en ce que** le trou oblong (13) du levier entraîné (9) est réalisé courbé de manière que l'élément palier (12) puisse prendre une position stable en cas de tensions des leviers (7, 9) l'un par rapport à l'autre.

6. Système de commande selon l'une des revendications 1 à 5, **caractérisé en ce que** le levier entraîné (9) porte, sur sa face tournée vers l'axe de charnière (4), une came (19) qui s'engage dans une zone d'espace (16) séparée du boîtier de commande (15) présentant deux parois latérales (17, 18), l'espacement entre les parois latérales (17, 18) étant choisi de manière qu'elles limitent le mouvement de pivotement maximal prédéterminé de la came (19) et par conséquent de l'axe de charnière (4).

7. Système de commande selon l'une des revendications 1 à 6, **caractérisé en ce que** le mécanisme d'actionnement à levier (6) et le moteur (5) sont disposés dans un boîtier commun.
